# EUROPÄISCHE PATENTSCHRIFT

(11) **EP 1 421 832 B1**
(45) Veröffentlichungstag und Bekanntmachung des Hinweises auf die Patenterteilung: **04.10.2006**
(21) Anmeldenummer: 02762243.0
(22) Anmeldetag: 20.08.2002
(51) Int. Cl.: H05H 1/30

(54) **PLASMABRENNER MIT MIKROWELLENANREGUNG**
PLASMA BURNER WITH MICROWAVE STIMULATION
CHALUMEAU A PLASMA A EXCITATION PAR MICRO-ONDES

(30) Priorität: 28.08.2001 DE 10143114
(43) Veröffentlichungstag der Anmeldung: 26.05.2004
(73) Patentinhaber: Wu, Jeng-Ming, 39124 Magdeburg (DE)
(72) Erfinder: Wu, Jeng-Ming, 39124 Magdeburg (DE)
(74) Vertreter: Heyner, Klaus
(86) Internationale Anmeldenummer: PCT/DE2002/003102
(87) Internationale Veröffentlichungsnummer: WO 2003/026365

(56) Entgegenhaltungen:
- DE-A- 19 511 915
- US-A- 4 908 492
- US-A- 4 933 650
- US-A- 5 086 255
- US-A- 5 389 153

## Beschreibung

Die Erfindung betrifft einen Plasmabrenner mit Mikrowellenanregung, bei dem ein Plasma durch mit einem Gas wirkende Mikrowellen erzeugt wird.

Aus der DE 195 11 915 A1 ist bereits ein Plasmabrenner mit einem Mikrowellengenerator bekannt, der einen Hohlleiter zur Leitung der vom Mikrowellengenerator generierten Mikrowellen sowie ein von dem Hohlleiter abzweigendes metallisches Hohlrohr aufweist, wobei mittig innerhalb des metallischen Hohlrohres eine sich vom Hohlleiter aus in das metallische Hohlrohr erstreckende elektrisch leitende längliche Düse, die an ihrem in das metallischen Hohlrohr ragenden Ende eine Düsenspitze aufweist, angeordnet ist und das metallische Hohlrohr in Höhe der Flamme, bevorzugt im Bereich der Düsenspitze beginnend ein Durchmesservergrößerung aufweist, die sich in Längsrichtung des Plasmabrenners mindestens über den Bereich der Flamme erstreckt. Die Durchmesservergrößerung soll dabei sicherstellen, dass auch im Bereich der Flamme die Ausbreitungsbedingungen für Mikrowellen erfüllt sind, so dass ein stabiles Plasma erzeugt wird. Das der Plasmaerzeugung dienende Prozessgas wird dabei durch die Düse in den Bereich hoher Mikrowellenleistungsdichte an der Düsenspitze geführt. Die mittels dieser Lösung durch die Verbesserung der Ausbreitungsbedingungen der Mikrowellen im Bereich der Flamme erreichte Verbesserung der Stabilität des Plasmas hat sich aber im praktischen Betrieb, insbesondere bei großen Druckschwankungen des Prozessgases als nicht ausreichend erwiesen. Auch eine im praktischen Betrieb vorgenommene ständige Anpassung der Mikrowellenimpedanz des Hohlleiters sowie des metallischen Hohlrohres hat nicht zu einer ausreichenden Stabilisierung des Plasmas bei Druckschwankungen des Prozessgases, insbesondere zu einer stabilen Zündung bzw. Wiederzündung des Plasmas geführt.
Der Erfindung liegt deshalb die Problemstellung zugrunde, einen Plasmabrenner mit Mikrowellenanregung zu schaffen, der auch bei großen Druckschwankungen des Prozessgases für ein stabiles Plasma ausreichend gute Ausbreitungsbedingungen für die Mikrowellen sicherstellt und eine stabile Zündung bzw. Wiederzündung des Plasmas gewährleistet, ohne dass eine ständige Anpassung der Mikrowellenimpedanz des Hohlleiters sowie des metallischen Hohlrohres erforderlich ist.

Erfindungsgemäß wird dieses Problem durch einen Plasmabrenner den Merkmalen des ersten Patentanspruches gemäß gelöst. Die nachfolgenden Ansprüche 2 bis 5 betreffen zweckmäßige Ausgestaltungen der erfindungsgemäßen Lösung.
Es wurde gefunden, dass innerhalb des von der Durchmesservergrößerung gemäß DE 19 511 915 A1 gebildeten Hohlraumes das Plasma koaxial umschließend in Längsrichtung zueinander beabstandet angeordnete elektrisch leitfähige Windungen wesentlich die Ausbreitungsbedingungen der Mikrowellen verbessern, so dass die Stabilität des Plasmas auch bei erheblichen Druckschwankungen des eingeleiteten Prozessgases gewährleistet ist. Durch diese elektrisch leitfähigen Windungen wird die Übertragungsbandbreite des vom metallischen Hohlrohr als Außenleiter und dem Plasma als koaxialen Innenleiter gebildeten Systems zur Mikrowellenleitung deutlich erhöht. Damit können Mikrowellen in diesem Bereich des metallischen Hohlrohres auch bei infolge von Druckschwankungen des Prozessgases sich verändernden Leitungsbedingungen gut weitergeleitet werden, ohne dass eine ständige Anpassung der Mikrowellenimpedanz des Hohlleiters bzw. des metallischen Hohlrohres erforderlich ist. Die Erfindung basiert auf der Erkenntnis, dass sich das Plasma als koaxialer Innenleiter bezüglich seiner elektrischen Eigenschaften nicht wie bisher angenommen wegen der darin befindlichen freien Elektronen wie ein metallischer Leiter verhält, sondern, dass diese elektrischen Eigenschaften des Plasmas in erheblichem Maße vom Druck des zugeführten Prozessgases abhängen.
Für die angestrebte Wirkung der Vergrößerung der Übertragungsbandbreite des aus Hohlrohr und Plasma gebildeten Mikrowellenleitungssystems ist es, wie Untersuchungen ergeben haben, unerheblich, ob die erfindungsgemäßen elektrisch leitfähigen Windungen in Form einer einlagigen Zylinderspule oder als einzelne Leiterschleifen ausgeführt sind. Es hat sich gezeigt, dass es ebenso unerheblich ist, ob die erfindungsgemäßen elektrisch leitfähigen Windungen potenzialfrei angeordnet sind oder mit dem metallischen Hohlrohr in elektrischem Kontakt stehen. Auch Anzahl bzw. Abstand der Windungen zueinander können variieren, ohne dass die Wirkung deutlich nachlässt. Bevorzugt sollten die Windungen aber den durch die Durchmesservergrößerung gebildeten Hohlraum des Hohlrohres in dessen Längsrichtung ausfüllen, wobei die einzelnen Windungen ausreichend voneinander, d. h. mindestens um die Dicke des verwendeten Leitungsmateriales, beabstandet sein sollten. Für einen Dauerbetrieb des Plasmabrenners ist es sinnvoll, die Windungen kühlbar, beispielsweise durch Verwendung rohrförmigen Leitungsmateriales, auszuführen.
Als zweckmäßig hat es sich auch erwiesen, wenn vom Hohlleiter gegenüber der Abzweigung des metallischen Hohlrohres ein weiterer metallischer Hohlrohrabschnitt abzweigt und der im Bereich der Durchmesservergrößerung endende Innenleiter sich durch den Hohlleiter hindurch in diesen gegenüberliegenden weiteren metallischen Hohlrohrabschnitt erstreckt. Die Volumina beider Hohlrohrabschnitte sollten durch ein durch den Hohlleiter hindurchgehendes und gegenüber diesem dichtend angeordnetes nichtleitendes Hohlrohrelement verbunden sein, so dass in diesem gegenüberliegenden Hohlrohrabschnitt eingeleitetes Prozessgas nicht in den Hohlleiter strömt, sondern in das die Durchmesservergrößerung aufweisende Hohlrohr. Selbstverständlich ist es auch möglich, ein beide Hohlrohrabschnitte oder auch den gesamten Plasmabrenner durchspannendes nichtleitendes Rohrelement zur Leitung des Prozessgases vorzusehen. Der im Bereich der Durchmesservergrößerung endende Innenleiter ist dann innerhalb dieses nichtleitenden Rohrelementes angeordnet, so dass das Plasma innerhalb des nichtleitenden Rohrelementes entsteht. Wichtig für die Stabilität des Plasmas ist es, wie anhand von Untersuchungen ebenfalls gefunden wurde, dass die Prozessgaseinleitung so erfolgt, dass das Prozessgas am Ende des Innenleiters im Bereich der Durchmesservergrößerung mit geringer Turbulenzintensität strömt. Die ist insbesondere für ein sicheres Zünden bzw. Wiederzünden des Plasmas von besonderer Bedeutung. Erreicht wird dies beispielsweise durch eine vorstehend beschriebene, möglichst entfernt von der Duchmesservergrößerung und damit dem Ende des koaxialen Innenleiters erfolgte Einleitung des Prozessgases.

Nachfolgend soll die Erfindung an einem Beispiel näher erläutert werden. Die zugehörigen Zeichnungen zeigen in
- Figur 1: eine Prinzpdarstellung eines erfindungsgemäßen Plasmabrenners und in
- Figur 2: eine Modifizierung des in Figur 1 dargestellten erfindungsgemäßen Plasmabrenners.

Wie Figur 1 zeigt, weist der erfindungsgemäße Plasmabrenner einen Rechteck-Hohlleiter 1 auf, mittels dessen von einem nicht dargestellten Mikrowellengenerator erzeugte Mikrowellen zum Plasmabrenner geleitet werden. Der Rechteck-Hohlleiter 1 ist am Ende mit einem verstellbaren Kurzschluss 2 versehen, um seine Impedanz an unterschiedliche Anwendungsfälle anzupassen. An einer Seite des Rechteck-Hohlleiters 1 schließt sich ein metallisches Hohlrohr 3 mit einem Durchmesser D1 an, dass eine stufenförmige Durchmesservergrößerung 4 auf einen Durchmesser D2 aufweist, die sich mindestens über den Bereich des Plasmas 5 erstreckt. Auf der gegenüberliegenden Seite des Rechteck-Hohlleiters 1 schließt sich axial fluchtend zum Hohlrohr 3 ein ebenfalls metallischer Hohlrohrabschnitt 3' mit einem Durchmesser D1 an, der durch einen verstellbaren Kurzschluss 6 zur Veränderung der Impedanz des Hohlrohres 3, 3' abgeschlossen ist. Am metallischen Hohlrohrabschnitt 3' sind zwei Gaszuführungsanschlüsse 7 angeordnet. Die Volumina des Hohlrohres 3 und des Hohlrohrabschnittes 3' sind durch einen elektrisch nichtleitenden Rohrabschnitt 8, vorzugsweise aus Quarzglas, miteinander verbunden und gegenüber dem Volumen des Rechteck-Hohlleiters 1 abgegrenzt, so dass in den Hohlrohrabschnitt 3' eingeleitetes Prozessgas nicht in den Rechteck-Hohlleiter 1 eindringen kann. Zur Abdichtung sind hier Dichtungsringe 9 vorgesehen. Koaxial innerhalb des Hohlrohres 3, 3' ist ein elektrisch leitfähiger Innenleiter 10 angeordnet, der am Beginn der stufenförmigen Durchmesservergrößerung 4 des Hohlrohres 3 endet. Bevorzugt ist das Ende des Innenleiters 10 als Spitze 11 ausgeführt. Im von der stufenförmigen Durchmesservergrößerung 4 des Hohlrohres 3 gebildeten Hohlraum ist erfindungsgemäß eine mehrere Windungen mit Windungsabstand a aufweisende einlagige Zylinderspule 12 angeordnet. Die Zylinderspule 12 ist gegenüber dem metallischen Hohlrohr 3 potentialgetrennt. Sie ist bezüglich ihres Innendurchmessers D3 so bemessen, dass sie das entstehende Plasma 5 koaxial umschließt, ohne mit ihm in Kontakt zu geraten.
Bei einer Ausführung des Plasmabrenners für eine Mikrowellenfrequenz von 2,45 GHz betragen der Durchmesser D1 des Hohlrohres 3 bzw. des Hohlrohrabschnittes 3' ca. 50 mm, der Durchmesser D2 der stufenförmigen Durchmesservergrößerung 4 ca. 85 mm und der Innendurchmesser D3. der einlagigen Zylinderspule 12 ca. 55 mm. Der Querschnittsdurchmesser des für die Zylinderspule 12 verwendeten Leitungsmaterials beträgt ca. 6 mm, der Windungsabstand a ca. 20 mm.
Zum Betrieb des Plasmabrenners werden über den Rechteck-Hohlleiter 1 Mikrowellen zum Hohlrohr 3 und weiter über das aus dem Hohlrohr 3 und dem Innenleiter 10 bestehende Koaxialleitersystem bis in den Bereich der stufenförmigen Durchmesservergrößerung 4 bzw. dem als Spitze 11 ausgeführten Ende des koaxialen Innenleiters 10 geleitet. Gleichzeitig wird über die Gaszuführungsanschlüsse 7 Prozessgas zugeführt, das durch das Hohlrohr 3, 3' zur Spitze 11 des Innenleiters 10 strömt. Beim Durchströmen des Hohlrohres 3, 3' wird seine Turbulenzintensität verringert. Infolge der Erhöhung der elektrischen Feldstärke an der Spitze 11 des Innenleiters 10 zündet ein Plasma 5, das sich mit dem strömenden Prozessgas in den von der Durchmesservergrößerung 4 gebildeten Hohlraum erstreckt. Plasma 5, durchmesservergrößertes Hohlrohr 4 und erfindungsgemäß angeordnete Zylinderspuie 12 bilden ein elektrisches Wellenieitungssystem, das bezüglich seiner Parameter Impedanz und Übertragungsbandbreite in besonderer Weise zur Weiterleitung der Mikrowellen in diesem Bereich des Plasmabrenners geeignet ist. Die elektrische Wechselwirkung zwischen Zylinderspule 12 und durchmesservergrößertem Hohlrohr 4 als koaxialem Außenleiter dieses Wellenleitungssystems einerseits und dem Plasma 5 als koaxialem Innenleiter andererseits bewirkt eine ausreichend gute Weiterleitung der Mikrowellen auch bei sich ändernden Druckverhältnissen des Prozessgases, das heißt sich verändernden elektrischen Eigenschaften des Plasmas 5. Damit wird ein stabiles Plasma 5 und ein sicheres Zünden bzw. Wiederzünden dieses Plasmas 5 erreicht. Dabei kann die Impedanz des Wellenleitungssystems bei Bedarf mittels des Kurzschlusses 6 unterschiedlichen Anwendungsfällen angepasst werden.
Figur 2 zeigt eine Modifizierung des beschriebenen Plasmabrenners dahingehend, dass innerhalb des Hohlrohres 3, 3' ein nichtleitendes Rohr 13, vorzugsweise aus Quarzglas, angeordnet ist und die Zylinderspule 12 kühlbar ausgeführt wurde und mit dem durchmesservergrößerten Hohlrohr 4 elektrisch in Verbindung steht. Das nichtleitende Rohr 13 ist, wie Figur 2 zeigt, so angeordnet, dass es das über die Gaszuführungsanschlüsse 7 eingeleitete Prozessgas innerhalb des Plasmabrenners führt. Ggf. kann sich diese Gasführung natürlich über den Plasmabrenner hinaus erstrecken. Dies ist für Anwendungsfälle wichtig, bei denen das Prozessgas Substanzen enthält oder bei denen im Prozess Substanzen entstehen, die nicht in die Umwelt entweichen dürfen. Die Kühlbarkeit der Zylinderspule 12 ist vorteilhaft, wenn der Plasmabrenner im Dauerbetrieb arbeitet.

## Patentansprüche

1. Plasmabrenner mit Mikrowellenanregung, einen Hohlleiter (1) zur Leitung der von einem Mikrowellengenerator generierten Mikrowellen, ein vom Hohlleiter abzweigendes metallisches Hohlrohr (3), mittig innerhalb des metallischen Hohlrohres (3) einen sich mindestens vom Hohlleiter (1) aus in das metallische Hohlrohr (3) erstreckenden, zum metallischen Hohlrohr koaxial angeordneten, kürzer als das metallische Hohlrohr (3) bemessenen Innenleiter (10), eine Durchmesservergrößerung (4) des metallischen Hohlrohres (3), beginnend etwa am Ende des koaxial angeordneten Innenleiters (10) und sich in Längsrichtung des Plasmabrenners in Richtung des Plasmas (5) mindestens über dessen Länge ausdehnend, eine Abtrennung (8) des Hohlraums des metallischen Hohlrohres (3) durch einen Nichtleiter (8) vom Hohlraum des Hohlleiters (1) sowie eine Einrichtung (7) zur Einleitung eines Prozessgases in den vom metallischen Hohlrohr (3) und der nichtleitenden Abtrennung (8) zum Hohlleiten (1) gebildeten Hohlraum aufweisend,
**gekennzeichnet dadurch,**
**dass** innerhalb des metallischen Hohlrohres (3) im Bereich der Durchmesservergrößerung (4) des metallischen Hohlrohres (3) das Plasma (5) umschließend, aber nicht mit diesem in Kontakt stehend, und in Längsrichtung des Hohlraumes der Durchmesservergrößerung (4) beabstandet zueinander, elektrisch leitfähige Windungen (12) angeordnet sind.

2. Plasmabrenner nach Anspruch 1,
**gekennzeichnet dadurch,**
**dass** die elektrisch leitfähigen Windungen (12) die Form einer einlagigen einen Windungsabstand aufweisenden Zylinderspule (12) bilden, die in Längsrichtung den durch die Durchmesservergrößerung (4) gebildeten Hohlraum des metallischen Hohlrohres (3) ausfüllen.

3. Plasmabrenner nach Anspruch 1 oder 2,
**gekennzeichnet dadurch,**
**dass** die elektrisch leitfähigen Windungen (12) gegenüber dem Hohlrohr (3) elektrisch isoliert angeordnet sind.

4. Plasmabrenner nach einem der Ansprüche 1 bis 3,
**gekennzeichnet dadurch,**
**dass** die elektrisch leitfähigen Windungen (12) einen Kanal zur Führung eines Kühlmittels aufweisen.

5. Plasmabrenner nach einem der Ansprüche 1 bis 4,
**gekennzeichnet dadurch,**
**dass** zur Einleitung des Prozessgases in das metallische Hohlrohr (3) entfernt von der Durchmesservergrößerung (4), d.h. am Ende des koaxialen Innenleiters (10) am metallischen Hohlrohrabschnitt (3'), Gaszuführungsanschlüsse (7) angeordnet sind.

## Claims

1. A plasma burner with microwave stimulation, having a waveguide (1) for guiding the microwaves generated by a microwave generator, a hollow metallic tube (3) branching off from the waveguide, a core (10) disposed centrally inside the hollow metallic tube (3) and coaxially with the hollow metallic tube and which is shorter than the hollow metallic tube (3), extending at least from the waveguide (1) into the hollow metallic tube (3), an increased diameter (4) of the hollow metallic tube (3) starting approximately at the end of the coaxially arranged core (10) and expanding at least over the length thereof towards the plasma (5) in the longitudinal direction of the plasma burner, a separation (8) of the hollow space in the hollow metallic tube (3) from the hollow space in the waveguide (1) by an insulator (8), and a device (7) for introducing a process gas into the hollow space formed by the hollow metallic tube (3) and the insulating separator (8) from the waveguide (1),
**characterised in that**
electrically conductive coils (12) are arranged at a distance from each other and in the longitudinal direction of the hollow space of the diameter expansion (4) in the area of the diameter expansion (4) of the hollow metallic tube (3) inside the hollow metallic tube (3), which coils surround but are not in contact with the plasma (5).

2. The plasma burner as recited in claim 1,
**characterised in that**
the electrically conductive coils (12) take the form of a single-layer cylinder coil (12) with a separation of one winding, which fully occupy in the longitudinal direction the hollow space in the hollow metallic tube (3) formed by the diameter expansion (4).

3. The plasma burner as recited in either of claims 1 or 2,
**characterised in that**
the electrically conductive coils (12) are arranged with so as to be electrically insulated from the hollow tube (3).

4. The plasma burner as recited in any of claims 1 to 3,
**characterised in that**
the electrically conductive coils (12) have a channel along which a coolant is passed.

5. The plasma burner as recited in any of claims 1 to 4,
**characterised in that**
gas inlet connectors (7) to introduce the process gas into the hollow metallic tube (3) are arranged at a distance from the diameter expansion (4), i.e. on the section (3') of the hollow metallic tube at the end of the coaxial core (10).

## Revendications

1. Chalumeau à plasma à excitation par micro-ondes comportant un guide d'ondes (1) pour guider les micro-ondes générées par un générateur de micro-ondes, un tube creux métallique (3) dérivant du guide d'ondes, au centre à l'intérieur du tube creux métallique (3) un conducteur intérieur (10) s'étendant au moins à partir du guide d'ondes (1) dans le tube creux métallique (3), disposé de façon coaxiale par rapport au tube creux métallique, dimensionné plus court que le tube creux métallique (3), un agrandissement du diamètre (4) du tube creux métallique (3), commençant approximativement sur l'extrémité du conducteur intérieur (10), disposé de façon coaxiale et s'allongeant dans le sens longitudinal du chalumeau à plasma en direction du plasma (5), au moins sur la longueur de ce dernier, une séparation (8) entre la cavité du tube creux métallique (3) et la cavité du guide d'ondes (1) par un non conducteur (8), ainsi qu'un dispositif (7) pour introduire un gaz de processus dans la cavité formée par le tube creux métallique (3) et la séparation non conductrice (8) par rapport au guide d'ondes (1),
**caractérisé en ce que** des spires conductrices d'électricité (12) sont disposées à l'intérieur du tube creux métallique (4), dans la zone de l'agrandissement de diamètre (4) du tube creux métallique (3), de façon à entourer le plasma (5), mais sans être en contact avec ce dernier et à distance mutuelle dans le sens longitudinal de la cavité de l'agrandissement de diamètre (4).

2. Chalumeau à plasma selon la revendication 1,
**caractérisé en ce que** les spires conductrices d'électricité (12) présentent la forme d'une bobine cylindrique monocouche (12) présentant une distance entre les spires, qui dans le sens longitudinal remplissent la cavité du tube creux métallique (3) formée par l'agrandissement de diamètre (4).

3. Chalumeau à plasma selon la revendication 1 ou 2,
**caractérisé en ce que** les spires conductrices d'électricité (12) sont disposées de façon électriquement isolée par rapport au tube creux (3).

4. Chalumeau à plasma selon l'une quelconque des revendications 1 à 3,
**caractérisé en ce que** les spires conductrices d'électricité (12) comportent un canal pour conduire un produit réfrigérant.

5. Chalumeau à plasma selon l'une quelconque des revendications 1 à 4,
**caractérisé en ce que** pour l'introduction du gaz de processus dans le tube creux métallique (3), des raccords de conduite de gaz (7) sont disposés sur le tronçon de tube creux métallique (3'), loin de l'agrandissement de diamètre (4), c'est-à-dire sur l'extrémité du conducteur intérieur coaxial (10).
